# EUROPÄISCHE PATENTSCHRIFT

(11) **EP 1 663 646 B1**
(45) Veröffentlichungstag und Bekanntmachung des Hinweises auf die Patenterteilung: **20.02.2008**
(21) Anmeldenummer: 04764503.1
(22) Anmeldetag: 26.08.2004
(51) Int. Cl.: B41F 15/08

(54) **SIEBDRUCKRAKEL UND VORRICHTUNG ZUM SIEBDRUCKEN**
SCREEN PRINTING DOCTOR BLADE AND DEVICE FOR SCREEN PRINTING
RACLE DE SERIGRAPHIE ET DISPOSITIF DE SERIGRAPHIE

(30) Priorität: 16.09.2003 DE 10344023
(43) Veröffentlichungstag der Anmeldung: 07.06.2006
(73) Patentinhaber: Thieme GmbH & Co. KG, 79331 Teningen (DE)
(72) Erfinder: KÖNIG, Ewald, 79369 Wyhl (DE); WINTERHALTER, Elmar, 79346 Endingen (DE); MESSMER, Klaus, 79108 Freiburg (DE)
(74) Vertreter: Ruff, Michael
(86) Internationale Anmeldenummer: PCT/EP2004/009527
(87) Internationale Veröffentlichungsnummer: WO 2005/035250

(56) Entgegenhaltungen:
- EP-A- 1 257 417
- DE-A- 2 302 728
- FR-A- 1 584 995
- GB-A- 288 838
- GB-A- 518 920
- GB-A- 524 234
- GB-A- 667 253

## Beschreibung

Die Erfindung betrifft eine Siebdruckrakel mit einem elastischen Auftragselement und einer Haltevorrichtung, wobei die Haltevorrichtung über die Breite der Siebdruckrakel gesehen in mehrere, zueinander bewegliche Halteabschnitte aufgeteilt ist. Die Erfindung betrifft auch eine Vorrichtung zum Siebdrucken mit einer erfindungsgemäßen Siebdruckrakel.

Herkömmliche Siebdruckvorrichtungen sind zum Bedrucken planer Gegenstände geeignet, z.B. plane Autoglasscheiben. Beispielsweise werden mittels Siebdruck die Leiterbahnen einer Heckscheibenheizung auf eine plane Autoglasscheibe aufgebracht. Nach dem Bedrucken wird die Scheibe erwärmt und gebogen, wobei gleichzeitig die aufgedruckte Farbe aushärtet.

Aus der deutschen Offenlegungsschrift DE 214 31 37 ist eine Vorrichtung zum Bedrucken von Rotationskörpem bekannt. Dabei wird die zu bedruckende rotationssymmetrische Oberfläche eines Gegenstandes auf einem feststehenden Sieb abgerollt. Auf der der zu bedruckenden Oberfläche gegenüberliegenden Seite des Drucksiebes wird eine Rakel über das Sieb bewegt, die auf dem Sieb befindliche Farbe durch dieses auf die abrollende Oberfläche des Gegenstandes drückt. Eine solche Vorrichtung zum Siebdrucken ist nur für rotationssymmetrische Oberflächen geeignet.

Gegenstand der europäischen Patentanmeldung EP 1 257 417 A ist ein Rakelhalter mit einer Rakel und einer Haltevorrichtung. Die Haltevorrichtung ist über die Breite der Rakel in mehrere Halteabschnitte aufgeteilt, die zueinander beweglich sind.

In der britischen Patentanmeldung GB 667,253 ist eine Scheibenwischeranordnung für gekrümmte Oberflächen beschrieben. Die Anordnung weist eine Gummilippe und eine Haltevorrichtung auf, die über die Länge der Gummilippe in mehrere, zueinander bewegliche Halteabschnitte unterteilt ist.

Die britische Patentanmeldung GB 518,920 beschreibt eine Wischblattanordnung für Windschutzscheiben mit einem Wischblatt, das in einer Haltevorrichtung befestigt ist. Die Haltevorrichtung ist über die gesamte Länge des Wischblatts in mehrere, zueinander bewegliche Teile unterteilt.

In der britischen Patentanmeldung GB 288,838 ist eine Anordnung eines Scheibenwischers für Straßenfahrzeuge beschrieben, in der eine Gummilippe mittels Haltevorrichtungen geführt wird, die über die Länge der Gummilippe in mehrere, zueinander bewegliche Teile aufgeteilt ist.

Aus der britischen Patentanmeldung GB 524,234 sind Wischerblätter für Windschutzscheiben bekannt, bei denen mittels einer Haltevorrichtung Gummistreifen miteinander befestigt werden.

Gegenstand der französischen Patentanmeldung FR 1 584 995 ist eine Siebdruckvorrichtung mit einem Halteelement und einem Auftragselement

In der deutschen Offenlegungsschrift DE 2 302 728 A ist eine Siebdruckrakeleinrichtung beschrieben, in der ein Rakel von einem Rakelhalter geführt ist.

Mit der Erfindung soll das Bedrucken beliebig gekrümmter Oberflächen mittels Siebdruck ermöglicht werden.

Erfindungsgemäß ist hierzu eine Siebdruckrakel mit einem elastischen Auftragselement und einer Haltevorrichtung vorgesehen, bei der die Haltevorrichtung über die Breite der Siebdruckrakel gesehen in mehrere, zueinander bewegliche Halteabschnitte aufgeteilt ist, wobei von jedem Halteabschnitt ein wenigstens während eines Druckvorgangs an dem Auftragselement anliegendes Führungsblech ausgeht.

Die Aufteilung in mehrere, zueinander bewegliche Halteabschnitte ermöglicht eine Anpassung der Siebdruckrakel an unterschiedlich gekrümmte Oberflächen eines zu bedruckenden Gegenstandes. Da sich die Halteabschnitte relativ zueinander bewegen können, kann die Siebdruckrakel bereits im Bereich der Halteabschnitte eine annähernd gekrümmte Form einnehmen, so dass sichergestellt werden kann, dass die Siebdruckrakel während eines Druckvorgangs stets über ihre gesamte Breite auf einem Drucksieb und damit mittelbar auf der zu bedruckenden gekrümmten Oberfläche aufliegt.

Mittels der Führungsbleche kann eine gleichmäßige Druckverteilung auf die Druckkante des Auftragsalements sichergestellt werden. Dies ist insbesondere deshalb von Bedeutung, da bei einem gekrümmten Verlauf der Druckkante des Auftragselements sich ein Abstand von der Druckkante zu einem jeweiligen Halteabschnitt ändert. Bei konstanter Materialdicke und homogenen Materialeigenschaften des Auftragselements würde dies in einem unterschiedlichen Anpressdruck der Druckkante resultieren, wobei dieser Effekt durch die Führungsbleche ausgeglichen werden kann. Alternativ könnte die Materialstärke und/oder die Elastizität des Auftragselements in Abhängigkeit des Abstandes der Druckkante von einem Halteabschnitt angepasst werden.

In Weiterbildung der Erfindung ist das elastische Auftragselement einstückig ausgebildet und bildet eine elastische Verbindung zwischen den mehreren Halteabschnitten.

Durch ein einstückiges Auftragselement wird eine gleichmäßige Farbverteilung über das Drucksieb gewährleistet und dennoch ist sichergestellt, dass die Halteabschnitte der Siebdruckrakel zueinander beweglich sind und somit die Siebdruckrakel insgesamt eine gekrümmte Form annehmen kann.

In Weiterbildung der Erfindung ist eine Druckkante des Auftragselements, die einem zu bedruckenden Gegenstand zugewandt ist, gekrümmt verlaufend ausgebildet.

Durch eine gekrümmt verlaufende Druckkante kann eine gleichmäßige Auflage auf einem gekrümmten, zu bedruckenden Gegenstand sichergestellt werden und ein gleichmäßiges Druckbild wird erreicht. Bei konstanter Krümmung in Druckrichtung gesehen, wird der Verlauf der Druckkante an den Krümmungsverlauf des zu bedruckenden Gegenstandes angepasst.

In Weiterbildung der Erfindung entspricht ein Krümmungsverlauf der Druckkante des Auftragselements einem mittleren Krümmungsverlauf des zu bedruckenden Gegenstandes quer zur Bewegungsrichtung der Siebdruckrakel.

Aufgrund der Elastizität des Auftragselements sowie der relativen Beweglichkeit der Halteabschnitte zueinander kann sich die Siebdruckrakel in Grenzen an einen sich ändernden Krümmungsverlauf eines zu bedruckenden Gegenstandes anpassen. Wird der Krümmungsverlauf der Druckkante entsprechend dem mittleren Krümmungsverlauf des zu bedruckenden Gegenstandes gewählt, sind die erforderlichen Verformungen der Siebdruckrakel während des Druckvorganges minimiert.

In Weiterbildung der Erfindung erstreckt sich das Führungsblech vom Halteabschnitt aus in Richtung auf die Druckkante des Auftragselements, wobei eine dem Halteabschnitt abgewandte Kante des Führungsblechs parallel zur Druckkante des Auftragselements verläuft.

Auch auf diese Weise wird ein über die Länge der Druckkante konstanter Anpressdruck gewährleistet.

In Weiterbildung der Erfindung ist das Führungsblech gekrümmt ausgebildet. Auf diese Weise kann eine Anpassung an die Krümmung einer zu bedruckenden Oberfläche verbessert werden.

Das der Erfindung zugrunde liegende Problem wird auch durch eine Vorrichtung zum Siebdrucken gelöst, bei der eine Siebdruckrakel mit einem elastischen Auftragselement und einer Haltevorrichtung vorgesehen ist, wobei die Haltevorrichtung über die Breite der Siebdruckrakel gesehen in mehrere, zueinander bewegliche Halteabschnitte aufgeteilt ist und wobei jedem Halteabschnitt wenigstens ein steuerbares Verstellelement zugeordnet ist.

Durch diese Maßnahmen kann der Anpressdruck und/oder die Auslenkung eines jeden Halteabschnitts individuell beeinflusst werden, um eine möglichst gute Anpassung der Siebdruckrakel an die Krümmung einer zu bedruckenden Oberfläche zu erreichen.

Weitere Merkmale und Vorteile der Erfindung ergeben sich aus den Ansprüchen und der nachfolgenden Beschreibung bevorzugter Ausführungsformen der Erfindung im Zusammenhang mit den Zeichnungen. In den Zeichnungen zeigen:
- Fig. 1: eine Vorderansicht einer Siebdruckrakel gemäß einer bevorzugten Ausführungsform der Erfindung,
- Fig. 2: die Siebdruckrakel der Fig. 1 in einer abschnittsweise dargestellten Siebdruckvorrichtung,
- Fig. 3: eine erfindungsgemäße Siebdruckvorrichtung und
- Fig.4: eine weitere Ausführungsform einer erfindungsgemäßen Siebdruckvorrichtung.

Die Darstellung der Fig. 1 zeigt eine erfindungsgemäße Siebdruckrakel 10 mit mehreren Halteabschnitten 12, 14 und 15. Mittels der Halteabschnitte 12, 14, 16 wird die Siebdruckrakel 10 mit einem nicht dargestellten Rakelhalter einer ebenfalls nicht dargestellten Siebdruckvorrichtung verbunden. Die Siebdruckrakel 10 weist weiterhin ein elastisches Auftragselement 18 auf, das beispielsweise aus einer elastischen Gummiplatte besteht. Das elastische Auftragselement 18 ist einstückig über die gesamte Breite der Siebdruckrakel 10 ausgeführt und in jedem der Halteabschnitte 12, 14, 16 aufgenommen. Die Halteabschnitte 12, 14, 16 sind beabstandet zueinander angeordnet und lediglich über das elastische Auftragselement 18 miteinander verbunden. Die Halteabschnitte 12, 14, 16 sind dadurch relativ zueinander beweglich.

Eine den Halteabschnitten 12, 14, 16 gegenüberliegende Druckkante 20 der Siebdruckrakel 10 ist gekrümmt ausgeführt, wobei die Krümmung der Druckkante 20 an die Oberflächenkrümmung eines zu bedruckenden Gegenstandes angepasst ist.

Mit jedem Halteabschnitt 12, 14, 16 ist jeweils ein Führungsblech 22, 24 bzw. 26 verbunden, das sich von einem jeweiligen Halteabschnitt 12, 14, 16 aus in Richtung auf die Druckkante 20 erstreckt. Die Führungsbleche 22, 24, 26 liegen an dem elastischen Auftragselement 18 an, um eine gleichmäßige Druckverteilung auf das elastische Auftragselement 18 und somit einen gleichmäßigen Anpressdruck der Druckkante 20 während eines Druckvorgangs zu gewährleisten. Eine den Halteabschnitten 12, 14, 16 abgewandte Unterkante der Führungsbleche 22, 24, 26 verläuft parallel zur Druckkante 20 des elastischen Auftragselement 18. Dadurch kann über die gesamte Breite der Siebdruckrakel 10 ein gleichmäßiges elastisches Verhalten der Druckkante 20 gewährleistet werden.

Das in der Fig. 1 linke Führungsblech 22 des linken Halteabschnitts 12 verläuft auf seiner, dem mittleren Führungsblech 24 des mittleren Halteabschnitts 14 zugewandten Seite nicht in Verlängerung des zugeordneten linken Halteabschnitts 12, sondern von diesem ausgehend in Richtung auf eine Mitte der Druckkante 20 und auf diese zu. Diese Seitenkante des linken Führungsblechs 22 erstreckt sich dabei so weit in Richtung auf die Mitte der Druckkante 20, dass in der Projektion, in der Fig. 1 senkrecht nach oben, eine der Druckkante 20 benachbarte Ecke des linken Führungsblechs 22 eine linke Begrenzung des mittleren Halteabschnitts 14 und somit auch teilweise eine linke Begrenzung des mittleren Führungsblechs 24 überdeckt. Eine linke Seitenkante des mittleren Führungsblechs 24 verläuft ausgehend von der linken Begrenzung des mittleren Halteabschnitts 14 ebenfalls in Richtung auf die Mitte der Druckkante 20 und annähernd parallel zur rechten Seitenkante des linken Führungsblechs 22. Symmetrisch hierzu ist die rechte Seitenkante des mittleren Führungsblechs 24 sowie die zu dieser parallele linke Seitenkante des rechten Führungsblechs 26 ausgebildet. Durch diese Gestaltung der Führungsbleche 22, 24, 26 wird eine annähernd gleichmäßige Kraftverteilung auf das elastische Auftragselement 18 und speziell dessen Druckkante 20 erreicht.

In der Darstellung der Fig. 2 ist die Siebdruckrakel 10 der Fig. 1 im montierten Zustand an einem Rakelhalter 28 dargestellt. Es ist zu erkennen, dass jeder Halteabschnitt 12, 14, 16 mit jeweils zwei Verstellzylindern 30 mit dem Rakelhalter 28 verbunden ist. Jeder der Stellzylinder 30 kann mittels eines Steuergeräts 32 einzeln angesteuert werden, um eine relative Lage der Halteabschnitte 12, 14, 16 zueinander sowie einen Anpressdruck der Druckkante 20 der Siebdruckrakel 10 über deren Länge unterschiedlich einzustellen. Mittels der Verstellzylinder 30 kann darüber hinaus auch der Anpressdruck sowie die Lage der Druckkante 20 der Siebdruckrakel 10 zwischen einem Druckvorgang und beispielsweise einer Rückbewegung der Rakel unterschiedlich eingestellt werden.

Wie in der Fig. 2 zu erkennen ist, erlaubt die gekrümmt verlaufende Druckkante 20 der Siebdruckrakel 10 eine gleichmäßige Anpassung an die gekrümmte Oberfläche eines zu bedruckenden Gegenstandes 34, beispielsweise einer fertig geformten Autoglasscheibe. Ein notwendigerweise zwischen Siebdruckrakel 10 und zu bedruckendem Gegenstand 34 anzuordnendes Drucksieb ist der Einfachheit halber in der Fig. 2 nicht dargestellt. Aufgrund der zueinander beweglichen Halteabschnitte 12, 14, 16 sowie der individuellen Einstellbarkeit der Halteabschnitte 12, 14, 16 über die Verstellzylinder 30 kann die Siebdruckrakel 10 auch an sich verähdernde Krümmungen des zu bedruckenden Gegenstandes 34 angepasst werden. Bei einer sich in Längsrichtung, das bedeutet in Bewegungsrichtung der Siebdruckrakel 10 verändernder Krümmung des zu bedruckenden Gegenstandes 34 wird der Krümmungsverlauf der Druckkante 20 entsprechend einem mittleren Krümmungsverlauf des zu bedruckenden Gegenstandes 34 gewählt.

Mittels der erfindungsgemäßen Siebdruckrakel 10 können somit mittels einer herkömmlichen Siebdruckvorrichtung quer zur Druckrichtung gekrümmte Gegenstände, wie der zu bedruckende Gegenstand 34, bedruckt werden.

Sollen darüber hinaus sphärisch gekrümmte Gegenstände, beispielsweise fertig geformte Autoglasscheiben, bedruckt werden, kann hierzu eine Siebdruckvorrichtung 40 zusammen mit der erfindungsgemäßen Siebdruckrakel 10 eingesetzt werden, wie sie in der Fig. 3 dargestellt ist. Bei der Siebdruckvorrichtung 40 kann ein Druckwerksrahmen 42 während einer Druckbewegung eines Rakelhalters 44 mit einer darin eingespannten Siebdruckrakel eine Wippbewegung ausführen, während der Rakelhalter 44 annähernd parallel zu einer in Längsrichtung gekrümmten Oberfläche eines zu bedruckenden Gegenstandes geführt wird. Der Rakelhalter 44 wird hierzu in Kulissenbahnen 46 geführt, die an die Krümmung eines zu bedruckenden Gegenstandes in Längsrichtung, das bedeutet in Bewegungsrichtung der Rakel beim Druckvorgang, angepasst sind. Während der Wippbewegung des Druckwerksrahmens 42, die durch die Bewegung des am Druckwerksrahmen 42 geführten Ra-Kelnalters 44 verursach ist, rollt eine Unterselte des Druckwerksrahmens 42 auf einer parallel zur Kulissenbahn 46 verlaufenden Abrollfläche ab. Die aufeinander abrollenden Flächen sind dabei verzahnt, so dass der Druckwerksrahmen 42 während einer Druckbewegung in Längsrichtung fixiert ist. Zusammen mit der erfindungsgemäßen Siebdruckrakel 10 erlaubt die Siebdruckvorrichtung 40 damit das Bedrucken von sphärisch gekrümmten Gegenständen, das bedeutet Gegenständen, die sowohl in Längsrichtung als auch quer zur Längsrichtung gekrümmt sind.

Eine weitere erfindungsgemäße Ausführungsform einer Siebdruckvorrichtung 50 ist in der Fig. 4 dargestellt. Mit der Siebdruckvorrichtung 50 soll ein sphärisch gekrümmter Gegenstand 52 bedruckt werden. Eine Oberflächenkrümmung des Gegenstands 52 quer zur Längsrichtung wird dabei durch die erfindungsgemäße Siebdruckrakel 10 berücksichtigt, die in der Fig. 4 lediglich schematisch angedeutet ist. Die Krümmung des zu bedruckenden Gegenstandes 52 in Längsrichtung wird durch eine Wippbewegung eines Druckwerksrahmens 54 berücksichtigt, die bei der Siebdruckvorrichtung 50 über vier Hubsäulen 56 realisiert wird, die mittels eines nicht dargestellten Steuergeräts ansteuerbar sind.

Durch entsprechende Ansteuerung der Hubsäulen 56 wird die Lage des Druckwerksrahmens 54 so eingestellt, dass der Druckwerksrahmen 54 und somit ein in der Fig. 4 nicht dargestelltes Drucksieb stets tangential zu einer gedachten Berührungslinie zwischen der Druckkante der Siebdruckrakel 10 und der Oberfläche des zu bedruckenden Gegenstandes 52 eingestellt ist. Im Unterschied zur Siebdruckvorrichtung 40 der Fig. 3 kann die Siebdruckvorrichtung 50 bezüglich der Ansteuerung der Hubsäulen 56 frei programmiert werden, so dass zur Berücksichtigung unterschiedlicher Krümmungen von zu bedruckenden Gegenständen lediglich eine Umprogrammierung erforderlich ist.

## Patentansprüche

1. Siebdruckrakel mit einem elastischen Auftragselement (18) und einer Haltevorrichtung, wobei die Haltevorrichtung über die Breite der Siebdruckrakel (10) gesehen in mehrere, zueinander bewegliche Halteabschnitte (12, 14, 16) aufgeteilt ist, **dadurch gekennzeichnet, dass** von jedem Halteabschnitt (12, 14, 16) ein wenigstens während eines Druckvorgangs an dem Auftragselement (18) anliegendes Führungsblech (22, 24, 26) ausgeht.

2. Siebdruckrakel nach Anspruch 1, **dadurch gekennzeichnet, dass** das elastische Auftragselement (18) einstückig ausgebildet ist und eine elastische Verbindung zwischen den mehreren Halteabschnitten (12, 14, 16) bildet.

3. Siebdruckrakel nach Anspruch 1 oder 2, **dadurch gekennzeichnet, dass** eine Druckkante (20) des Auftragselements (18), die einem zu bedruckenden Gegenstand (34) zugewandt ist, gekrümmt verlaufend ausgebildet ist.

4. Siebdruckrakel nach Anspruch 3, **dadurch gekennzeichnet, dass** ein Krümmungsverlauf der Druckkante (20) des Auftragselements (18) einem mittleren Krümmungsverlauf des zu bedruckenden Gegenstandes (34) quer zur Bewegungsrichtung der Siebdruckrakel (10) entspricht.

5. Siebdruckrakel nach einem der vorstehenden Ansprüche, **dadurch gekennzeichnet, dass** das Führungsblech (22, 24, 26) sich vom Halteabschnitt (12, 14, 16) aus in Richtung auf die Druckkante (20) des Auftragselements (18) erstreckt, wobei eine dem Halteabschnitt (12, 14, 16) abgewandte Kante des Führungsblechs (22, 24, 26) parallel zur Druckkante (20) des Auftragselements (18) verläuft.

6. Siebdruckrakel nach Anspruch 5, **dadurch gekennzeichnet, dass** das Führungsblech gekrümmt ausgebildet ist.

7. Vorrichtung zum Siebdrucken, **gekennzeichnet durch** eine Siebdruckrakel (10) mit einem elastischen Auftragselement (18) und einer Haltevorrichtung, wobei die Haltevorrichtung über die Breite der Siebdruckrakel (10) gesehen in mehrere, zueinander bewegliche Halteabschnitte (12, 14, 16) aufgeteilt ist und wobei jedem Halteabschnitt (12, 14, 16) wenigstens ein steuerbares Verstellelement (30) zugeordnet ist.

## Claims

1. A squeegee for screen-process printing having an elastic applicator (18) and a grip, wherein the grip is subdivided into several segments (12, 14, 16) that are distributed over the width of the squeegee (10) and free to move relative to one another, **characterized in that** each grip segment (12, 14, 16) has a guide plate (22, 24, 26) protruding therefrom that abuts against the applicator (18) at least during a printing procedure.

2. A squeegee according to claim 1, **characterized in that** the elastic applicator (18) is configured in the form of a monolithic unit and forms elastic links joining the several grip segments (12, 14, 16).

3. A squeegee according to claim 1 or claim 2, **characterized in that** a printing edge (20) of the applicator (18), which edge faces an item (34) to be imprinted, is curved.

4. A squeegee according to claim 3, **characterized in that** the curvature of the printing edge (20) of the applicator (18) corresponds to an average curvature of the item (34) to be imprinted along an axis transverse to the direction of motion of the squeegee (10).

5. A squeegee for screen-process printing according to any of the foregoing claims, **characterized in that** the guide plate (22, 24, 26) protruding from the grip segment (12, 14, 16) protrudes toward the printing edge (20) of the applicator (18), where an edge of the guide plate (22, 24, 26) that faces away from the grip segment (12, 14, 16) is parallel to the printing edge (20) of the applicator (18).

6. A squeegee for screen-process printing according to claim 5, **characterized in that** the guide plate is curved.

7. A device for screen-process printing having a squeegee (10) having an elastic applicator (18) and a grip, where the grip is subdivided into several grip segments (12, 14, 16) that are distributed over the width of the squeegee (10) and free to move relative to one another, and every grip segment (12, 14, 16) is allocated to at least one controllable adjustment component (30).

## Revendications

1. Racle de sérigraphie avec un élément applicateur flexible (18) et un dispositif de fixation, sachant que le dispositif de fixation vu sur la largeur de la racle de sérigraphie (10) est divisé en plusieurs segments de fixation (12, 14, 16) mobiles les uns par rapport aux autres, **caractérisée en ce que**, au moins pendant une impression, une plaque de guidage (22, 24, 26) s'appuyant sur l'élément applicateur (18) sort de chaque segment de fixation (12, 14, 16).

2. Racle de sérigraphie selon la revendication 1, **caractérisée en ce que** l'élément applicateur flexible (18) est constitué d'une seule pièce et forme une liaison flexible entre les différents segments de fixation (12, 14, 16).

3. Racle de sérigraphie selon la revendication 1 ou 2, **caractérisée en ce qu'**un bord d'impression (20) de l'élément applicateur (18) orienté vers l'objet à imprimer (34) est curviligne.

4. Racle de sérigraphie selon la revendication 3, **caractérisée en ce qu'**une courbure du bord d'impression (20) de l'élément applicateur (18) correspond à une courbure moyenne de l'objet à imprimer (34) transversalement par rapport au sens de déplacement de la racle de sérigraphie (10).

5. Racle de sérigraphie selon l'une des revendications précédentes, **caractérisée en ce que** la plaque de guidage (22, 24, 26) s'étend à partir du segment de fixation (12, 14, 16) en direction du bord d'impression (20) de l'élément applicateur (18), sachant qu'un bord de la plaque de guidage (22, 24, 26) opposé au segment de fixation (12, 14, 16) est parallèle au bord d'impression de l'élément applicateur (18).

6. Racle de sérigraphie selon la revendication 5, **caractérisée en ce que** la plaque de guidage est curviligne.

7. Dispositif de sérigraphie **caractérisé par** une racle de sérigraphie (10) avec un élément applicateur flexible (18) et un dispositif de fixation, sachant que le dispositif de fixation vu sur la largeur de la racle de sérigraphie (10) est divisé en plusieurs segments de fixation (12, 14, 16) mobiles les uns par rapport aux autres, et que chaque segment de fixation (12, 14, 16) est associé à au moins un élément de réglage (30) ajustable.
